# EUROPÄISCHE PATENTSCHRIFT

(11) **EP 0 187 623 B1**
(45) Veröffentlichungstag und Bekanntmachung des Hinweises auf die Patenterteilung: **10.05.1989**
(21) Anmeldenummer: 85810618.0
(22) Anmeldetag: 30.12.1985
(51) Int. Cl.: B21K 1/56, B21J 13/02

(54) **Vorrichtung zum Kaltpressen eines konischen Gewindes**
Apparatus for cold-pressing a tapered thread
Dispositif pour matricer à froid d'un filetage effilé

(30) Priorität: 10.01.1985 CH 103/85
(43) Veröffentlichungstag der Anmeldung: 16.07.1986
(73) Patentinhaber: Kellner, Urs, CH-8712 Stäfa (CH)
(72) Erfinder: Kellner, Urs, CH-8712 Stäfa (CH)
(74) Vertreter: Seifert, Helmut E.

(56) Entgegenhaltungen:
- DE-C- 805 033
- US-A- 2 652 577
- US-A- 3 154 978
- US-A- 3 370 451
- US-A- 3 381 515
- US-A- 3 415 552
- US-A- 3 999 417

## Beschreibung

Die vorliegende Erfindung betrifft eine Vorrichtung zum Kaltpressen eines konischen Gewindes auf mindestens ein konisch angeformtes Ende eines Armierungsstahls, enthaltend eine Führungshülse mit einem konischen Innenraum, dessen Wand mehrere, längs Mantellinien verlaufende Führungsnuten mit einem T-förmigen Querschnitt aufweist, die gegen die Längsachse des Innenraums um einen Winkel geneigt sind, sowie mehrere Backen, die ebenfalls einen T-förmigen Querschnitt aufweisen und in den Führungsnuten verschiebbar gehalten sind, und einen Druckstempel, der zum Verschieben der Backen in der Längsrichtung des konischen Innenraums vorgesehen ist.

Konische Gewinde ermöglichen, mit einer oder nur wenigen Umdrehungen eine Vielzahl Gewindegänge in Eingriff zu bringen. Sie eignen sich darum insbesondere als Befestigungsgewinde, wenn der Gewindebolzen und/oder die -mutter beim Anziehen nur mit grossem Aufwand gedreht werden können oder nur wenig in axialer Richtung verschoben werden sollen. Eine bekannte Verwendung konischer Gewinde ist die mechanische Verbindung der stumpf aneinander stossenden Enden von Armierungsstählen für Beton. Dabei werden die mit konischen Aussengewinden versehenen Enden der Armierungsstähle mit Hilfe eines Mutterstücks, das zwei konische Innengewinde aufweist, zusammengeschraubt. Solche Mutterstücke sind beispielsweise in den US-Patentschriften 3 415 552 und 3 850 535 beschrieben und werden von der Firma FOX-HOWLETT INDUSTRIES in Berkeley, Kalifornien vertrieben. Die konischen Gewinde an den Enden der Armierungsstähle werden gewöhnlich mit einer Vorrichtung geschnitten, die zwei einander gegenüberliegende und in radialer Richtung verschiebbare Strehler aufweist. Eine solche Vorrichtung ist beispielsweise in der EP-Offenlegungsschrift 0 097 745 (ERICO Products Inc.) beschrieben und gezeigt.

Es ist bekannt, dass beim Schneiden eines Gewindes der Faserverlauf im Werkstück unterbrochen und damit dessen Festigkeit verringert wird. Weiter wird beim Schneiden eines Gewindes durch die Kerbwirkung im Bereich des Gewinderillenkerns der tragfähige Querschnitt des Gewindes verkleinert. Das Schneiden eines Gewindes und insbesondere eines konischen Gewindes kann nur von einem Fachmann ausgeführt werden und ist zudem relativ zeitaufwendig.

Um die beschriebenen Nachteile geschnittener Gewinde zu beheben, sind Verfahren und Vorrichtungen entwickelt worden, die es ermöglichen, Aussengewinde spanlos zu walzen. Dazu werden mindestens zwei einander gegenüberliegend angeordnete Rollen mit einem den Kennwerten des herzustellenden Gewindes entsprechenden Profil an die vorbereitete zylindrische Fläche eines Werkstücks angedrückt und die Rollen gleichzeitig um das unbewegte Werkstück oder das Werkstück zwischen den Rollen gedreht. Das spanlose Einwalzen von Gewinden ermöglicht nicht nur, die aufgezeigten Nachteile von geschnittenen Gewinden zu vermeiden, sondern bewirkt darüberhinaus eine Oberflächenverfestigung von 40 bis 60 %, was die Herstellung höher belastbarer, verschleissfesterer und korrosionsbeständigerer Gewinde ermöglicht (W. Erdmann, TZ für praktische Metallbearbeitung 1976, Seiten 217 bis 219 und D. Schmoeckel, Werkstatt und Betrieb 1982, Seiten 675 bis 679). Um mit einem vertretbaren Aufwand an Kraft den zum Walzen eines Gewindes erforderlichen Druck zu erzeugen, werden relativ schmale Rollen verwendet, die zum Walzen längerer Gewinde in Übereinstimmung mit der Gewindesteigung in axialer Richtung verschoben werden.

Das Walzen von längeren konischen Gewinden ist wegen der dafür erforderlichen konstruktiv sehr aufwendigen Vorrichtung bisher nicht in Betracht gezogen worden.

Weiter ist aus der US-Patentschrift 3 999 417 eine Vorrichtung zum Kaltverformen eines relativ kleinen Metallteils bekannt. Diese Vorrichtung weist mehrere, um eine Längsachse angeordnete Backen auf, deren der Längsachse zugewandte Innenflächen in der Arbeitsstellung, d.h. wenn die Backen aneinanderliegen, eine Pressform bilden. Die Vorrichtung weist weiter zwei in der Längsachse angeordnete Preßstempel auf, von denen mindestens einer in axialer Richtung verschiebbar ist, um ein zwischen die Backen eingelegtes Metallteil zu verformen. Die Backen sind in Nuten geführt, die zur Längsachse geneigt sind, so dass jede Verschiebung der Backen in der Längsrichtung auch eine Verschiebung in radialer Richtung bewirkt. Damit wird erreicht, dass die Backen mit einer relativ geringen und mittels Federn übertragenen Kraft aus der Ruhestellung, in der sie zum Einlegen oder Entnehmen eines Werkstücks am weitesten von der Längsachse beabstandet sind, in die Arbeitsstellung verschoben werden können (und umgekehrt) und dass beim Pressvorgang der starke in radialer Richtung wirksame Druck des Werkstücks auf die Backen von der Backenführung aufgenommen wird.

Zum Pressen konischer Gewinde ist diese Vorrichtung nicht geeignet, auch wenn die Innenflächen der Backen mit einem entsprechenden Profil versehen werden, was aus der US-Patentschrift 2 652 577 bekannt ist, weil die Vorrichtung nicht geeignet ist, die Backen mit der erforderlichen Kraft in ein Werkstück aus einem zähen Werkstoff einzupressen.

Der vorliegenden Erfindung lag darum die Aufgabe zugrunde, eine Vorrichtung zum Pressen eines konischen Aussengewindes zu schaffen, bei der die Pressbacken derart angeordnet und ausgebildet sind, dass die von den Pressbacken auf das Werkstück ausgeübte Kraft grösser ist als die auf die Pressbacken einwirkende Kraft.

Diese Aufgabe wird erfindungsgemäss mit einer Vorrichtung der eingangs genannten Art gelöst, die dadurch gekennzeichnet ist, dass die Backen in radialer Richtung verschiebbar am Druckstempel befestigt sind und zur Verwendung als Pressbacken eine Innenfläche aufweisen, die gegen die Längsachse des Innenraums um einen Winkel geneigt sind, der dem Neigungswinkel der Führungsnuten entgegengesetzt ist, und ein Profil aufweisen, das einzelnen Segmenten eines Mutterstücks für das zu pressende konische Gewinde entspricht.

Die erfindungsgemässe Vorrichtung ermöglicht, konische Aussengewinde herzustellen, bei denen infolge der spanlosen Bearbeitung der Faserverlauf im Werkstück nicht unterbrochen ist, sondern die durch die Verformung des Materials bewirkte teilweise Faserverdichtung eine vorteilhafte Oberflächenverfestigung bewirkt. Die mit dieser Vorrichtung hergestellten konischen Aussengewinde zeichnen sich darum durch eine höhere Belastbarkeit und geringere Korrosionsanfälligkeit sowie durch eine erhöhte Dauerfestigkeit aus. Die erfindungsgemässe Vorrichtung ist darum sehr gut geeignet, um konische Aussengewinde in Armierungsstähle zu pressen und insbesondere in solche Armierungsstähle, die für ermüdungsbeanspruchte Bauwerke, wie beispielsweise Brücken, vorgesehen sind.

Nachfolgend wird eine Ausführungsform der erfindungsgemässen Vorrichtung mit Hilfe der Figuren beschrieben. Es zeigen:
Fig. 1 den Längsschnitt durch eine Ausführungsform einer Vorrichtung zum Einpressen eines konischen Aussengewindes in ein konisch vorgeformtes Werkstück, Fig. 2 den Querschnitt längs der Linie A-A durch die Vorrichtung gemäss der Fig. 1,
Fig. 3 den schematisch gezeichneten Schnitt durch ein Gewinde, dessen Flanken symmetrisch zur Mittelachse des Konus und
Fig. 3 einen entsprechenden Schnitt durch ein Gewinde, dessen Flanken symmetrisch zum Konus angeordnet sind.

Die einzelnen Teile der Vorrichtung sind in den Figuren der deutlicheren Darstellung wegen nicht maßstäblich gezeichnet.

Die in den Fig. 1 und 2 im Längs- bzw. Querschnitt gezeigte Vorrichtung enthält eine hydraulische Presse 10, die mit einem Gewindepresskopf 11 zusammenwirkt. Die hydraulische Presse besteht aus einem Hydraulikzylinder 12, in dem ein Kolben 13 in axialer Richtung verschiebbar eingepasst ist. Der Zylinderboden 14 weist eine Bohrung 16 auf, die für den Anschluss einer Hydraulikleitung vorgesehen ist, welche den Innenraum 17 des Zylinders mit einer Hydraulikpumpe verbindet. Die Hydraulikpumpe und -leitung sind jedem Fachmann bekannt, weshalb diese weder gezeigt noch beschrieben werden. An der der Arbeitsfläche des Kolbens 13 abgewandten Fläche ist eine Kolbenstange 18 angeformt, deren freies Ende durch die zentrale Öffnung eines ringförmigen Zylinderdeckels 19 aus dem Zylinder herausragt. Am freien Ende der Kolbenstange ist ein Druckstempel 21 befestigt, dessen Durchmesser grösser als der Durchmesser der Kolbenstange ist. Um den im Zylinder liegenden Teil der Kolbenstange ist eine Druckfeder 22 gelegt, deren Enden an der rückwärtigen Fläche des Kolbens bzw. an der Innenfläche des Zylinderdeckels anliegen.

Der Gewindepresskopf 11 enthält eine Führungshülse 26, die im Bereich des Zylinderdeckels 19 an die hydraulische Presse 10 angeschraubt ist. Die Führungshülse weist einen konischen Innenraum 27 auf, dessen grösserer Durchmesser oder Grundkreis dem Druckstempel 21 benachbart ist und dessen kleinster Durchmesser oder Deckkreis eine Öffnung 28 in der dem Hydraulikzylinder abgewandten Deckfläche des Gewindepresskopfes bildet. In die Wand des konischen Innenraums 27 sind vier um 90° versetzte und im Querschnitt T-förmige Nuten 30, 31, 32, 33 eingearbeitet. Die Nuten verlaufen parallel zu den Mantellinien des konischen Innenraums und sind darum gegenüber der Längsachse 45 des Gewindepresskopfs um einen Winkel a geneigt.

In den konischen Innenraum sind vier in der Seitenansicht trapezförmige Gewindepressbacken 35, 36, 37, 38 angeordnet. Die Pressbacken weisen einen T-förmigen Querschnitt auf mit einem zweiarmigen Führungsbalken und einem davon abragenden Preßstempel. Jeder Pressbacken ist mit seinem Führungsbalken in einer zugeordneten Nut in der Führungshülse in der Längsrichtung des Presskopfs verschiebbar gelagert und mittels einer Schraube 40, 41 mit dem Druckstempel 21 verbunden. Die Schrauben sind im Druckstempel in radialen Schlitzen 42, 43 geführt, um die jeder Verschiebung der Pressbacken in axialer Richtung überlagerte Verschiebung in radialer Richtung nicht zu blockieren. Die der Mitte des konischen Innenraums 27 zugewandten Innenflächen der Pressbacken sind gegenüber der Längsachse 45 um einen Winkel β geneigt. Die Neigungsrichtung dieses Winkels β ist der Neigungsrichtung des Winkels a entgegengesetzt, und der Winkel β ist kleiner als der Winkel a. Die Innenflächen der Pressbacken sind im Querschnitt kreisbogenförmig und weisen ein Oberflächenprofil auf, das einem entsprechenden Teil eines Mutterstücks für das zu pressende konische Aussengewinde entspricht.

Bei der Verwendung der erfindungsgemässen Vorrichtung wird das Ende eines Werkstücks, das mit einem konischen Aussengewinde versehen werden soll, zuerst konisch angeformt. Dabei versteht sich, dass diese konische Anformung möglichst den gleichen Winkel β wie das herzustellende konische Aussengewinde aufweisen sollte. Die konische Anformung kann durch spanabhebende Bearbeitung, beispielsweise durch Drehen oder Schleifen, auch durch eine spanlose Bearbeitung wie Pressen oder Hämmern gebildet werden. Zu beachten ist jedoch, dass durch diese Bearbeitung die Materialeigenschaften und insbesondere die Zug- und Biegefestigkeit nicht wesentlich verändert werden und dass in der Oberfläche keine Haarrisse entstehen, die sich bei der späteren Belastung des Gewindes zu einer Bruchstelle vergrössern können.

Vor jeder Verwendung der beschriebenen Vorrichtung wird die hydraulische Presse 10 druckentlastet, so dass die Feder 22 den Kolben 13 so weit in seine Ruhestellung zurückschiebt, bis der Druckstempel 21 am Zylinderdeckel 19 anliegt und die Pressbacken 35, 36, 37, 38 so weit wie möglich in den konischen Innenraum 27 hineingezogen sind und wegen der geneigten Führungsnuten 30,31,32,33 den grösstmöglichen Abstand zwischen ihren Innenflächen aufweisen. Dann wird das konisch angeformte Ende eines Werkstücks, beispielsweise in Form eines eines Armierungsstahls 46, durch die Öffnung 28 der Führungshülse 26 so weit in Richtung des Druckstempels 21 geführt, bis die konische Anformung auf ihrer ganzen Länge an den Innenflächen der Pressbacken anliegt. Danach wird Druckfluid in den Innenraum 17 des Zylinders 12 eingeleitet, das den Kolben 13 in Richtung des Zylinderdeckels 19 verschiebt. Mit dem Kolben und der dazugehörigen Kolbenstange 18 wird auch der Druckstempel 21 und von diesem werden die Pressbacken 35, 36, 37, 38 in Richtung der Öffnung 28 der Führungshülse 26 verschoben. Weil die Führungsnuten 30, 31, 32, 33 für die Pressbacken gegenüber der Achse 45 des Presskopfs geneigt sind, werden die Pressbacken während dieser axialen Verschiebung zugleich in radialer Richtung gegeneinander geschoben. Dabei bewirkt die von den Führungsnuten gebildete schiefe Ebene, dass die an den Druckbacken in radialer Richtung wirkende Kraft um ein Mehrfaches grösser ist als die in axialer Richtung einwirkende Kraft des Druckstempels 21. Bei dieser Verschiebung in radialer Richtung werden die Innenflächen der Druckstempel in das konisch angeformte Ende des Armierungsstahls hinein gepresst, bis alle Teilflächen der reliefartig ausgebildeten Innenflächen dieser Backen am Armierungsstahl anliegen, bzw. die seitlichen Kanten der Innenflächen benachbarter Pressbacken aneinander liegen.

Sobald das weitere Zusammenpressen der Pressbacken in radialer Richtung nicht mehr möglich ist (und damit auch die Verschiebung in axialer Richtung zum Stillstand kommt), wird der Druck des Hydraulikfluids im Innenraum 17 des Zylinders 12 so weit gesenkt, dass die Feder 22 den Kolben 13 und mit ihm den Druckstempel 21 etwas zurückschieben kann. Bei dieser Rückverschiebung werden auch die mit dem Druckstempel verbundenen Pressbacken zurückgezogen, wobei das Zurückziehen der Backen in axialer Richtung zugleich das Auseinanderziehen der Backen in radialer Richtung bewirkt. Dann wird das konische Ende des Armierungsstahls mit dem eingepressten Gewinde zwischen den gelösten Pressbacken gedreht, um einen beim Einpressen der Backen in den Stahl möglicherweise aufgeworfenen Grat an den seitlichen Rändern der Innenflächen der Pressbacken abzuschneiden. Schliesslich wird das Hydraulikfluid aus dem Innenraum des Zylinders entlassen, so dass die Feder den Kolben mit dem Druckstempel und den damit verbundenen Pressbacken in die Ruhestellung zurückdrücken kann. Der Armierungsstahl kann dann mit dem fertig eingepressten konischen Aussengewinde aus der Vorrichtung herausgezogen werden.

Wenn die seitlichen Ränder der Innenflächen der Pressbacken zum Abschneiden des Grates nicht geeignet sind oder das Drehen eines langen Armierungsstahls zwischen den zurückgezogenen Pressbacken nicht möglich ist, kann der Grat einfacherweise auch in das gepresste Gewinde eingedrückt werden. Dazu wird der Armierungsstahl zwischen den in radialer Richtung zurückgezogenen Pressbacken um seine Längsachse gedreht, bis jeder in der Längsrichtung und über die gesamte Länge des Gewindes verlaufende Grat der Innenfläche eines Pressbackens gegenüberliegt, wonach die Pressbacken nochmals in radialer Richtung gegeneinander geschoben werden. Dabei ist darauf zu achten, dass der Armierungsstahl praktisch ebensoweit zwischen die Pressbacken eingeführt wird wie beim vorgängigen Pressen des Gewindes und dass die Drehung um die Längsachse relativ klein ist, damit das gepresste Gewinde beim "Entgraten" nicht verformt oder beschädigt wird. Vorteilhafterweise wird dazu die in Fig. 1 mit gestrichelten Linien gezeichnete Einrichtung 50 verwendet. Diese Einrichtung besteht aus einem Führungsring 51, der zum Aufschieben auf den Armierungsstahl 46 vorgesehen ist, und aus einem Anschlagstift 52, der aus der Frontfläche des Presskopfs in achsparalleler Richtung vorsteht. Der Führungsring weist eine Führungsfläche 58 auf sowie ein in radialer Richtung verlaufendes Gewindeloch 54, in das eine Flügelschraube 56 eingeschraubt ist. Bei der Verwendung dieser Einrichtung wird nach dem Einführen des Armierungsstahls in den Presskopf, aber vor dem Pressen des Gewindes, die lose auf dem Armierungsstahl sitzende Führungshülse verschoben, bis ihre Führungsfläche an den Pressbacken anliegt und dann mit Hilfe der Flügelschraube am Armierungsstahl festgeschraubt. Dabei sollte die in axialer Richtung gesehene Verdrehung der Flügelschraube gegenüber dem Anschlagstift möglichst nicht mehr als etwa 10° betragen. Nach dem Pressen des Gewindes und Zurückziehen des Preßstempels wird der Armierungsstahl erneut in den Presskopf gestossen, bis die Führungsfläche wieder an den Pressbacken anliegt und zugleich so weit gedreht, dass die Flügelschraube am Anschlagstift anliegt. Danach wird die Presse erneut unter Druck gesetzt und werden die Pressbacken zusammengeschoben, wie es für das Gewindepressen bereits beschrieben wurde. Ein solcherart zweimal gepresstes, konisches Gewinde enthält keinen fühlbaren Grat und lässt sich einwandfrei in ein Mutterstück mit konischem Innengewinde einschrauben.

Fig. 3a zeigt schematisch den axialen Schnitt durch einen Pressbacken 60 mit dem einem konischen Mutterstück entsprechenden Gewindeprofil 61. Die einzelnen Gänge dieses Profils sind symmetrisch zur Längsachse 62 ausgerichtet, d.h. jede Flanke 63 bzw. 64 schliesst mit der quer zur Längsachse liegenden Ebene 66 den gleichen Winkel y bzw. y" ein. Die Figur zeigt weiter, dass die beiden Flanken jedes Gangs unterschiedliche Länge aufweisen, wobei die beim Gewindepressen in der axialer Verschieberichtung vordere Flanke 64 länger ist als die hintere Flanke 63. Diese unterschiedliche Länge der Flanken entspricht einer unterschiedlichen Flächengrösse des Gewindeganges und damit einem unterschiedlichen Druck auf die Fläche beim Pressen eines Gewindes.

Um diesen Druckunterschied und dessen mögliche nachteilige Folgen zu vermeiden, kann es vorteilhaft sein, Pressbacken zu verwenden, deren Gänge symmetrisch zum Konus der Innenfläche angeordnet sind. Die Fig. 3b zeigt den axialen Schnitt durch einen solchen Pressbacken 70. Bei diesem Pressbacken weisen die Gänge des Gewindes Flanken 71, 72 auf, die mit einer Geraden 73, die senkrecht auf dem Konus 74 der Innenfläche steht (oder um den Konuswinkel β gegen die senkrecht auf der Längsachse stehende Gerade 76 geneigt ist) gleiche Winkel 8' bzw. 8" einschliesst. Bei diesem Gewinde sind die Flanken der einzelnen Gänge gleich lang und darum der beim Pressen eines Gewindes auf die Flanke jedes Gewindeganges wirkende Druck gleich gross.

Bei einer praktisch erprobten Ausführungsform der beschriebenen Vorrichtung hatte der Kolben 13 einen Durchmesser von 140 mm und einen Hub von 25 mm. Die Vorrichtung war an eine Hydraulikpumpe angeschlossen, die einen Druck von etwa 700 bar erzeugt, was einer flächenbezogenen Kraft am Kolben von 900 kN entspricht. Der Winkel a der Mantellinien des konischen Innenraums 27 war 10°. Wenn für die Umlenkung der von der hydraulischen Presse erzeugten Kraft aus der axialen in die radiale Richtung die Nuten im Innenkonus einfacherweise als schiefe Ebenen mit einer Neigung von 5 : 1 angesehen werden, dann beträgt die in radialer Richtung wirkende Kraft der Pressbacken etwa 5000 kN.

Bei einer erprobten Ausführungsform waren im Gewindepresskopf vier Pressbacken angeordnet. Die Innenflächen dieser in axialer Richtung 105 mm langen Pressbacken waren um einen Winkel β = 7° gegen die Achse 45 des Presskopfs geneigt, und ihr Profil entsprach den Gängen eines ausgerundeten Spitzgewindes mit einer Steigung von 2 mm und einer Tiefe von 1,5 mm.

Die Vorrichtung wurde verwendet, um in einen Armierungsstahl von 40 mm Durchmesser aus Stahl IIIA mit einer Streckgrenze von 5000 kg/cm2 innert 5 sec ein konisches Gewinde einzupressen. Das Gewinde zeigte nur einen geringen Grat, der nicht geputzt werden musste und das Aufschrauben eines Mutterstücks nicht behindert. Im geschliffenen Längsschnitt durch den Stahl konnten im Bereich des Gewindes keine Haarrisse aufgefunden werden. Die beschriebene Ausführungsform der Vorrichtung ist relativ leicht. Das Gewicht von Presse und Presskopf beträgt etwa 35 kg, was den Transport und das Installieren der Vorrichtung zum bzw. am Arbeitsort ganz wesentlich erleichtert.

Es versteht sich, dass die beschriebene Vorrichtung auf vielerlei Arten abgewandelt und an spezielle Anforderungen angepasst werden kann. Beispielsweise ist es vorteilhaft, zum Pressen von konischen Gewinden mit unterschiedlichen Durchmessern austauschbare Gewindepressköpfe zu verwenden, bei denen die Abmessungen der Pressbacken an die Abmessungen des zu pressenden Gewindes bzw. an den Durchmesser eines Armierungsstahls angepasst sind. Weiter kann es vorteilhaft sein, andere als die beschriebenen Winkel sowohl für die Führungsnuten in der Hülse, als auch für die Innenflächen der Pressbacken zu verwenden. Es ist auch möglich, z. B. in Abhängigkeit vom Durchmesser des zu pressenden Gewindes mehr oder weniger als die beschriebenen vier Pressbacken zu verwenden.

Es versteht sich auch, dass die beschriebene Vorrichtung nicht nur wie beispielsweise angegeben zum Einpressen konischer Gewinde in Armierungsstähle, sondern zum Einpressen solcher Gewinde in irgendwelche in geeigneter Weise vorbereitete Werkstücke verwendet werden kann.

## Patentansprüche

1. Vorrichtung zum Kaltpressen eines konischen Gewindes auf mindestens ein konisch angeformtes Ende eines Armierungsstahls,
enthaltend eine Führungshülse (26) mit einem konischen Innenraum (27), dessen Wand mehrere, längs Mantellinien verlaufende Führungsnuten (30, 31, 32, 33) mit einem T-förmigen Querschnitt aufweist, die gegen die Längsachse des Innenraums um einen Winkel (a) geneigt sind,
sowie mehrere Backen (35, 36, 37, 38), die ebenfalls einen T-förmigen Querschnitt aufweisen und in den Führungsnuten verschiebbar gehalten sind,
und einen Druckstempel (21), der zum Verschieben der Backen in der Längsrichtung des konischen Innenraums (27) vorgesehen ist,
dadurch gekennzeichnet, dass die Backen (35, 36, 37, 38) in radialer Richtung verschiebbar am Druckstempel (21) befestigt sind und zur Verwendung als Pressbacken eine Innenfläche aufweisen, die gegen die Längsachse des Innenraums (27) um einen Winkel (ß) geneigt sind, der dem Neigungswinkel (a) der Führungsnuten (30, 31, 32, 33) entgegengesetzt ist,
und ein Profil aufweisen, das einzelnen Segmenten eines Mutterstücks für das zu pressende konische Gewinde entspricht.

2. Vorrichtung nach Anspruch 1, dadurch gekennzeichnet, dass die Innenfläche jedes Pressbackens (35, 36, 37, 38) dem Segment eines Mutterstücks entspricht, bei dem die Flanken (63, 64) der einzelnen Gewindegänge mit einer Spirale, deren Fläche (66) immer senkrecht auf der Achse (62) des Mutterstücks steht, gleiche Winkel (a', a") einschliessen.

3. Vorrichtung nach Anspruch 1, dadurch gekennzeichnet, dass die Innenfläche jedes Pressbackens (35, 36, 37, 38) dem Segment eines Mutterstücks entspricht, bei dem die Flanken (71, 72) der einzelnen Gewindegänge mit einer Spirale, deren Fläche (73) immer senkrecht auf dem Konus (64) der Innenfläche des Mutterstücks steht, gleiche Winkel (8', 8") einschliessen.

4. Vorrichtung nach Anspruch 1, dadurch gekennzeichnet, dass zum Entgraten des gepressten Gewindes durch Nachpressen nach einer Teildrehung des Armierungsstahls (46) um seine Längsachse, eine Führungseinrichtung (50) mit einem Führungsring (51) und einem Anschlagstift (52) vorgesehen ist, welcher Führungsring eine zum lösbaren Befestigen am Armierungsstahl und zum Anlegen an den Anschlagstift vorgesehene Schraube (56) aufweist.

## Claims

1. Apparatus for cold-pressing a conical thread on at least one conically shaped end of a steel reinforcement,
containing a guide sleeve (26) having a conical inner space (27) whose wall has several guide grooves (30, 31, 32, 33) which run along generating lines, have a T-shaped cross-section and are inclined to the longitudinal axis of the inner space at an angle (a), and several dies (35, 36, 37, 38), which likewise have a T-shaped cross-section and are displaceably held in the guided grooves,
and a pressure plate (21), which is provided for displacing the dies in the longitudinal direction of the conical inner space (27),
characterised in that the dies (35, 36, 37, 38) are fastened on the pressure plate (21) so that they are displaceable in the radial direction, and, for use as open dies, have an inner surface which is inclined to the longitudinal axis of the inner space (27) by an angle (β) which is opposite to the angle of inclination (a) of the guide grooves (30, 31, 32, 33) and have a profile which corresponds to individual segments of a nut for the conical thread to be pressed.

2. Apparatus according to claim 1, characterised in that the inner surface of each open die (35, 36, 37, 38) corresponds to the segment of a nut, in which the flanks (63, 64) of the individual screw threads make equal angles (a', a") with a spiral whose surface (66) is always at right angles to the axis (62) of the nut.

3. Apparatus according to claim 1, characterised in that the inner surface of each open die (35, 36, 37, 38) corresponds to the segment of a nut, in which the flanks (71, 72) of the individual screw threads make equal angles (8', 8") with a spiral whose surface (73) is always at right angles to the cone (64) of the inner surface of the nut.

4. Apparatus according to claim 1, characterised in that, for deburring the pressed thread by subsequent pressing after a partial rotation of the steel reinforcement (46) around its longitudinal axis, a guide means (50) having a guide ring (51) and a stop pin (52) is provided, which guide ring has a screw (56) provided for detachable fastening to the steel reinforcement and for abutment with the stop pin.

## Revendications

1. Dispositif pour matricer à froid un filetage effilé sur au moins une extrémité travaillée en cône d'une barre d'armature en acier, comprenant une douille de guidage (26) ayant un espace intérieur (27) conique dont la paroi présente plusieurs rainures de guidage (30, 31, 32, 33) à section en forme de T, qui s'étendent le long de génératrices et qui sont inclinées d'un angle (a) contre l'axe longitudinal de l'espace intérieur, ainsi que plusieurs peignes (35, 36, 37, 38) qui présentent également une section en forme de T et qui sont tenus de manière déplaçable dans les rainures de guidage, et un tampon de pression (21) prévu pour déplacer les peignes en direction longitudinale de l'espace intérieur (27) conique, caractérisé en ce que les peignes (35, 36, 37, 38) sont fixés au tampon de pression (21) de façon à pouvoir être déplacés en direction radiale et en ce qu'ils présentent, pour leur utilisation comme peignes de pression, une face intérieure inclinée par rapport à l'axe longitudinale de l'espace intérieur (27) d'un angle (β) qui est opposé à l'angle d'inclinaison (a) des rainures de guidage (30, 31, 32, 33) et un profile qui correspond à des segments individuels d'une pièce mère pour le filetage effilé à matricer.

2. Dispositif selon la revendication 1, caractérisé en ce que la face intérieure de chaque peigne de pression (35, 36, 37, 38) correspond au segment d'une pièce mère dont les flancs (63, 64) des pas individuels forment des angles égaux (a', a") avec une spirale dont la face (66) est toujours perpendiculaire à l'axe (62) de la pièce mère.

3. Dispositif selon la revendication 1, caractérisé en ce que la face intérieure de chaque peigne de pression (35, 36, 37, 38) correspond au segment d'une pièce mère, dont les flancs (71, 72) des pas individuels forment des angles égaux (8', 8") avec une spirale dont la face (73) est toujours perpendiculaire au cône (64) de la face intérieure de la pièce mère.

4. Dispositif selon la revendication 1, caractérisé en ce qu'un ensemble de guidage (50) avec un anneau de guidage (51) et une goupille de butée (52) est prévu pour ébarber le filetage matricé par recompression après une rotation partielle de la barre d'armature (46) autour de son axe longitudinal l'anneau de guidage présentant une vis (56) destinée à sa fixation amovible à la barre d'armature et servant de butoir à la goupille de butée.
